# EUROPÄISCHE PATENTSCHRIFT

(11) **EP 2 018 510 B1**
(45) Veröffentlichungstag und Bekanntmachung des Hinweises auf die Patenterteilung: **16.12.2009**
(21) Anmeldenummer: 06705899.0
(22) Anmeldetag: 04.02.2006
(51) Int. Cl.: F41A 17/02, F41A 17/28, F41A 17/56

(54) **SCHLÜSSEL-VORRICHTUNG FÜR SCHUSSWAFFEN**
KEY DEVICE FOR FIREARMS
DISPOSITIF À CLÉ POUR ARMES À FEU

(43) Veröffentlichungstag der Anmeldung: 28.01.2009
(73) Patentinhaber: Carl Walther GmbH, 89081 Ulm (DE)
(72) Erfinder: EITH, Stefan, 89231 Neu-Ulm (DE); LUTHER, Karl-Heinz, 59469 Ense-Niederense (DE); DALLHAMMER, Peter, 82383 Hohenpeissenberg (DE); PFLAUMER, Wulf-Heinz, 59757 Arnsberg (DE); WONISCH, Franz, 59757 Arnsberg (DE)
(74) Vertreter: Kiessling, Christian
(86) Internationale Anmeldenummer: PCT/DE2006/000170
(87) Internationale Veröffentlichungsnummer: WO 2007/087764

(56) Entgegenhaltungen:
- EP-A- 1 443 295
- US-A- 4 967 502
- US-A- 5 946 840

## Beschreibung

Die Erfindung betrifft eine Schlüssel-Vorrichtung mit einem Schlüsselelement zum Verriegeln einer Hahn- oder Bolzenwaffe mit einer von einem Abzugzüngel reziprozierbar bewegbaren Abzugstange. Eine solche Vorrichtung ist im US 4967502 offenbart.

Schlüssel-Vorrichtungen der eingangs genannten Art werden im Stand der Technik verwendet, um eine Benutzung der seitens unbefugter Personen zu verhindern. Die bekannten Vorrichtungen weisen jedoch den Nachteil auf, dass ein plakatives, sofortiges Erkennen eines gesperrten oder für eine Nutzung frei stehenden Schließ-Zustandes der Waffe nicht ermöglicht ist.

Aufgabe der Erfindung ist es deshalb, eine Schlüssel-Vorrichtung zu schaffen, mittels derer ein plakatives, unmittelbares Erkennen eines Schließ-Zustandes der Waffe mit einem Blick ermöglicht ist.

Für eine Vorrichtung der eingangs genannten Art wird diese Aufgabe dadurch gelöst, dass das Schlüsselelement ein lösbar fest anbringbares Bauteil des Waffengehäuses ist , wobei das Schlüsselelement als Rückenteil des Griffes der Waffe ausgebildet ist.

Bevorzugte Ausführungsformen der Erfindung sind Gegenstand der Unteransprüche.

Bei der erfindungsgemäßen Vorrichtung wird durch das Merkmal, dass das Schlüsselelement ein lösbar fest anbringbares Bauteil des Waffengehäuses ist, erreicht, dass ein nicht nutzbarer Zustand der Waffe für jedermann dadurch unmittelbar ersichtlich ist, dass eine 'verschlossene' Waffe ein nicht vollständiges Waffengehäuse aufweist und daher in offensichtlicher Weise nicht nutzbar ist.

Bei der vorliegenden Erfindung ist es vorgesehen, das Schlüsselelement als Rückenteil des Griffes der Waffe auszubilden.

Gemäß einer ersten wichtigen bevorzugten Ausführungsform der erfindungsgemäßen Vorrichtung ist vorgesehen, dass das Schlüsselelement mit einem beweglich gelagerten Kulissenelement mit einer Kulisse zum Führen der Abzugstange gekoppelt ist, wobei bei in die Waffe eingesetztem Schlüsselelement das Kulissenelement in einer ersten Position angeordnet ist, in der die Kulisse des beweglich gelagerten Kulissenelement ausgerichtet ist, um ein Zusammenwirken der Abzugstange mit dem Bolzen zum Zweck des Spannens und Auslösen des Bolzens zu ermöglichen.

Gemäß einer anderen wichtigen bevorzugten Ausführungsform der erfindungsgemäßen Vorrichtung ist vorgesehen, dass das Kulissenelement von einer Schlüsselfeder so vorgespannt ist, dass bei einem Lösen des Schlüsselelementes von der Waffe das Kulissenelement in einer vorgespannten zweiten Position angeordnet ist, in der die Abzugstange ausgerichtet ist, um ein Zusammenwirken der Abzugstange mit dem Bolzen zu verhindern und gegebenenfalls einen gespannten Bolzen zu entspannen.

Gemäß einer weiteren wichtigen bevorzugten Ausführungsform der erfindungsgemäßen Vorrichtung ist vorgesehen, dass bei Absenz des Schlüsselelementes von der Waffe das Kulissenelement durch Wirkung der Schlüsselfeder in einer dritten Position angeordnet ist, in der sowohl ein Zusammenwirken der Abzugstange mit dem Bolzen als auch ein Zusammenwirken eines Bolzenanschlages mit dem Bolzen verhindert ist, so dass ein Verschluss, in dem der Bolzen gelagert ist, insgesamt von der Waffe entfernbar ist.

Das Kulissenelement im Bereich seines einen Endes vorzugsweise mit einem Schieber gekoppelt, der mindestens indirekt mit dem Schlüsselelement verbunden ist. Die Kopplung des Schiebers mit dem Kulissenelement ist dabei vorzugsweise mit Hilfe eines Schiebervorsprungs bewirkt, der in eine im Bereich des eines Endes des Kulissenelementes ausgebildete Aussparung eingreift.

Des Weiteren ist der Bolzenanschlag vorzugsweise im Bereich des einen Endes des Schiebers ausgebildet, und der Schieber ist vorzugsweise im Bereich seines anderen Endes mit einer mit dem Schlüsselelement gekoppelten Schubstange verbunden.

Die Bewegbarkeit des Kulissenelements ist vorzugsweise so realisiert, dass das Kulissenelement im Bereich seines anderen Endes um einen Drehpunkt schwenkbar ist. Das Kulissenelement enthält dabei vorzugsweise eine Kulisse, in der ein mit der Abzugstange verbundenes Kulissengleitstück reziprozierbar gelagert ist. Die Kulisse ist vorzugsweise im Wesentlichen linear-geradlinig ausgebildet.

Ein Zusammenwirken der Abzugstange mit dem Bolzen ist vorzugsweise dadurch bewirkt, dass ein mit der Abzugstange verbundener Abzugstangendorn an einen Vorsprung eines mit dem Bolzen verbundenen Bolzenmitnehmers angrenzt, und ein Zusammenwirken des Bolzenanschlages mit dem Bolzen ist vorzugsweise dadurch bewirkt, dass der Bolzenanschlag an einen mit dem Bolzen verbundenen Bolzenmitnehmer angrenzt.

Gemäß einer weiteren wichtigen bevorzugten Ausführungsform der erfindungsgemäßen Vorrichtung ist vorgesehen, dass das Schlüsselelement ein Rastelement enthält, das in Richtung auf einen Rastblock zu vorgespannt ist, wobei das Schlüsselelement in eingesetztem Zustand an einem Arretierblock des Griffes abgestützt ist. Das Schlüsselelement weist dabei vorzugsweise einen Dorn auf, der lösbar in eine Aussparung des Schiebers einführbar ist.

Das Schlüsselelement ist weiterhin vorzugsweise so ausgebildet, dass bei Lösen des Rastelementes von dem Rastblock mittels manueller Kraftausübung gegen das Rastelement das über den Dorn mit der Schubstange verbundene Schlüsselelement durch Wirkung der die Schubstange vorspannenden Schlüsselfeder so weit in Expansionsrichtung der Schlüsselfeder bewegbar ist, bis eine Anschlagfläche des Schlüsselelementes gegen einen im Griff verankerten Anschlagblock angrenzt. Das Schlüsselelement ist dann nach Anschlag der Anschlagfläche gegen den Anschlagblock von dem Griff entfernbar.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine erste bevorzugte Ausführungsform der erfin-dungsgemäßen Vorrichtung bei fest eingesetztem Griffrücken und gespannter Waffe, in einer schematisierten Seitenansicht;
- Fig. 2: die in Fig. 1 dargestellte bevorzugte Ausführungs-form der erfindungsgemäßen Vorrichtung in einer Ansicht von hinten;
- Fig. 3: die in Fig. 1 dargestellte bevorzugte Ausführungs-form der erfindungsgemäßen Vorrichtung bei gelöstem Griffrücken und entspannter Waffe, in einer schematisierten Seitenansicht;
- Fig. 4: die in Fig. 3 dargestellte bevorzugte Ausführungs-form der erfindungsgemäßen Vorrichtung in einer Ansicht von hinten;
- Fig. 5: die in Fig. 1 dargestellte bevorzugte Ausführungs-form der erfindungsgemäßen Vorrichtung bei entferntem Griffrücken und entspannter Waffe, in einer schematisierten Seitenansicht;
- Fig. 6: die in Fig. 5 dargestellte bevorzugte Ausführungs-form der erfindungsgemäßen Vorrichtung in einer Ansicht von hinten.

Bei der in den Figuren 1 bis 6 dargestellten erfindungsgemäßen Schließ-Vorrichtung 110, 132, 135, 130 ist das Schlüsselelement 110 mit einem beweglich gelagerten Kulissenelement 130 mit einer Kulisse 131 zum Führen der Abzugstange 120 gekoppelt, wobei bei in die Waffe 100 eingesetztem Schlüsselelement 110 das Kulissenelement 130 in einer ersten Position angeordnet ist, in der die Kulisse 131 des beweglich gelagerten Kulissenelement 130 ausgerichtet ist, um ein Zusammenwirken der Abzugstange 120 mit dem Bolzen 140 zum Zweck des Spannens und Auslösen des Bolzens 140 zu ermöglichen. Das Kulissenelement 130 ist von einer Schlüsselfeder 111 so vorgespannt, dass bei einem Lösen des Schlüsselelementes 110 von der Waffe das Kulissenelement 130 in einer vorgespannten zweiten Position angeordnet ist, in der die Abzugstange 120 ausgerichtet ist, um ein Zusammenwirken der Abzugstange 120 mit dem Bolzen 140 zu verhindern und gegebenenfalls eines gespannten Bolzen 140 zu entspannen.

Nach einem Entfernen ist bei Absenz des Schlüsselelementes 110 von der Waffe 100 das Kulissenelement 130 durch Wirkung der Schlüsselfeder 111 in einer dritten Position angeordnet, in der sowohl ein Zusammenwirken der Abzugstange 120 mit dem Bolzen 140 als auch ein Zusammenwirken eines Bolzenanschlages 141 mit dem Bolzen 140 verhindert ist, so dass ein Verschluss 150, in dem der Bolzen 140 gelagert ist, insgesamt von der Waffe 100 entfernbar ist.

Das Kulissenelement 130 ist im Bereich seines einen Endes mit einem Schieber 132 gekoppelt, der mindestens indirekt mit dem Schlüsselelement 110 verbunden ist. Die Kopplung des Schiebers 132 mit dem Kulissenelement 130 ist dabei mit Hilfe eines Schiebervorsprungs 133 bewirkt, der in eine im Bereich des einen Endes des Kulissenelementes 130 ausgebildete Aussparung 134 eingreift.

Der Bolzenanschlag 141 ist im Bereich des einen Endes des Schiebers 132 ausgebildet, wobei der Schieber 132 im Bereich seines anderen Endes mit einer mit dem Schlüsselelement 110 gekoppelten Schubstange 135 verbunden ist. Das Kulissenelement 130 ist im Bereich seines anderen Endes um einen Drehpunkt 136 schwenkbar und enthält die Kulisse 131, in der ein mit der Abzugstange 120 verbundenes Kulissengleitstück reziprozierbar gelagert ist. Die Kulisse 131 ist im Wesentlichen linear-geradlinig ausgebildet.

Ein Zusammenwirken der Abzugstange 120 mit dem Bolzen 140 ist dadurch bewirkt, dass ein mit der Abzugstange 120 verbundener Abzugstangendorn 121 an einen Vorsprung 143 eines mit dem Bolzen 140 verbundenen Bolzenmitnehmers 142 angrenzt. Des Weiteren ist ein Zusammenwirken des Bolzenanschlages 141 mit dem Bolzen 140 dadurch bewirkt, dass der Bolzenanschlag 141 an einen mit dem Bolzen 140 verbundenen Bolzenmitnehmer 142 angrenzt.

Das Schlüsselelement 110 enthält ein Rastelement 112, das in Richtung auf einen Rastblock 113 zu vorgespannt ist, wobei das Schlüsselelement 110 in eingesetztem Zustand an einem Arretierblock 103 des Griffes (102) abgestützt ist. Des Weiteren ist das Schlüsselelement 110 mit einem Dorn 104 versehen, der lösbar in eine Aussparung 138 der Schubstange 135 einführbar ist. Bei Lösen des Rastelementes 112 von dem Rastblock 113 mittels manueller Kraftausübung gegen das Rastelement 112 ist das über den Dorn 104 mit der Schubstange 135 verbundene Schlüsselelement 110 durch Wirkung der die Schubstange 135 vorspannenden Schlüsselfeder 111 so weit in Expansionsrichtung der Schlüsselfeder 111 bewegbar, bis eine Anschlagfläche 114 des Schlüsselelementes 110 gegen einen im Griff (102) verankerten Anschlagblock 115 angrenzt.

Das Schlüsselelement 110 ist nach Anschlag der Anschlagfläche 114 gegen den Anschlagblock 115 von dem Griff (102) entfernbar.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Schlüssel-Vorrichtung mit einem Schlüsselelement (110) zum Verriegeln einer Hahn- oder Bolzenwaffe (100) mit einer von einem Abzugzüngel reziprozierbar bewegbaren Abzugstange (120), wobei das Schlüsselelement (110) ein lösbar fest anbringbares Bauteil des Waffengehäuses ist, **dadurch gekennzeichnet, dass** das Schlüsselelement (110) als Rückenteil des Griffes der Waffe (100) ausgebildet ist.

2. Vorrichtung nach Anspruch 1, **dadurch gekennzeichnet, dass** das Schlüsselelement (110) mit einem beweglich gelagerten Kulissenelement (130) mit einer Kulisse (131) zum Führen der Abzugstange (120) gekoppelt ist, wobei bei in die Waffe (100) eingesetztem Schlüsselelement (110) das Kulissenelement (130) in einer ersten Position angeordnet ist, in der die Kulisse (131) des beweglich gelagerten Kulissenelementes (130) ausgerichtet ist, um ein Zusammenwirken der Abzugstange (120) mit dem Bolzen (140) zum Zweck des Spannens und Auslösen des Bolzens (140) zu ermöglichen.

3. Vorrichtung nach Anspruch 2, **dadurch gekennzeichnet, dass** das Kulissenelement von einer Schlüsselfeder (111) so vorgespannt ist, dass bei einem Lösen des Schlüsselelementes (110) von der Waffe (100) das Kulissenelement (130) in einer vorgespannten zweiten Position angeordnet ist, in der die Abzugstange (120) ausgerichtet ist, um ein Zusammenwirken der Abzugstange (120) mit dem Bolzen (140) zu verhindern und gegebenenfalls einen gespannten Bolzen (140) zu entspannen.

4. Vorrichtung nach Anspruch 3, **dadurch gekennzeichnet, dass** bei Absenz des Schlüsselelementes (110) von der Waffe das Kulissenelement (130) durch Wirkung der Schlüsselfeder (111) in einer dritten Position angeordnet ist, in der sowohl ein Zusammenwirken der Abzugstange (120) mit dem Bolzen als auch ein Zusammenwirken eines Bolzenanschlages (141) mit dem Bolzen (140) verhindert ist, so dass ein Verschluss, in dem der Bolzen (140) gelagert ist, insgesamt von der Waffe (100) entfernbar ist.

5. Vorrichtung nach einem der vorhergehenden Ansprüche, **dadurch gekennzeichnet, dass** das Kulissenelement (130) im Bereich seines einen Endes mit einem Schieber (132) gekoppelt ist, der mindestens indirekt mit dem Schlüsselelement (110) verbunden ist.

6. Vorrichtung nach Anspruch 5, **dadurch gekennzeichnet, dass** die Kopplung des Schiebers (132) mit dem Kulissenelement (130) mit Hilfe eines Schiebervorsprungs (133) bewirkt ist, der in eine im Bereich des eines Endes des Kulissenelementes (130) ausgebildete Aussparung (134) eingreift.

7. Vorrichtung nach den Ansprüchen 4 und 5, **dadurch gekennzeichnet, dass** der Bolzenanschlag (141) im Bereich des einen Endes des Schiebers (132) ausgebildet ist.

8. Vorrichtung nach einem der Ansprüche 5 bis 7, **dadurch gekennzeichnet, dass** der Schieber (132) im Bereich seines anderen Endes mit einer mit dem Schlüsselelement (110) gekoppelten Schubstange (135) verbunden ist.

9. Vorrichtung nach einem der vorhergehenden Ansprüche, **dadurch gekennzeichnet, dass** das Kulissenelement (130) im Bereich seines anderen Endes um einen Drehpunkt (136) schwenkbar ist.

10. Vorrichtung nach einem der Ansprüche 2 bis 9, **dadurch gekennzeichnet, dass** in der Kulisse (131) des Kulissenelementes (130) ein mit der Abzugstange (120) verbundenes Kulissengleitstück (137) reziprozierbar gelagert ist.

11. Vorrichtung nach Anspruch 10, **dadurch gekennzeichnet, dass** die Kulisse (131) im Wesentlichen linear ausgebildet ist.

12. Vorrichtung nach einem der Ansprüche 2 bis 11, **dadurch gekennzeichnet, dass** ein Zusammenwirken der Abzugstange (120) mit dem Bolzen (140) **dadurch** bewirkt ist, dass ein mit der Abzugstange (120) verbundener Abzugstangendorn (121) an einen Vorsprung (143) eines mit dem Bolzen (140) verbundenen Bolzenmitnehmers (142) angrenzt.

13. Vorrichtung nach einem der Ansprüche 4 bis 12, **dadurch gekennzeichnet, dass** ein Zusammenwirken des Bolzenanschlages (141) mit dem Bolzen (140) **dadurch** bewirkt ist, dass der Bolzenanschlag (141) an den Vorsprung (143) des mit dem Bolzen (140) verbundenen Bolzenmitnehmers (142) angrenzt.

14. Vorrichtung nach einem der Ansprüche 2 bis 13, **dadurch gekennzeichnet, dass** das Schlüsselelement (110) ein Rastelement (112) enthält, das in Richtung auf einen Rastblock (113) zu vorgespannt ist, wobei das Schlüsselelement (110) in eingesetztem Zustand an einem Arretierblock (103) des Griffes abgestützt ist.

15. Vorrichtung nach Anspruch 14, **dadurch gekennzeichnet, dass** das Schlüsselelement (110) einen Dorn (104) aufweist, der lösbar in eine Aussparung (138) der Schubstange (135) einführbar ist.

16. Vorrichtung nach Anspruch 15, **dadurch gekenntzeichnet, dass** bei Lösen des Rastelementes (112) von dem Rastblock (113) mittels manueller Kraftausübung gegen das Rastelement (112) das über den Dorn (104) mit der Schubstange (135) verbundene Schlüsselelement (110) durch Wirkung der die Schubstange (135) vorspannenden Schlüsselfeder (111) so weit in Expansionsrichtung der Schlüsselfeder (111) ) bewegbar ist, bis eine Anschlagfläche (114) des Schlüsselelementes (110) gegen einen im Griff verankerten Anschlagblock (115) angrenzt.

17. Vorrichtung nach Anspruche 16, **dadurch gekennzeichnet, dass** das Schlüsselelement (110) nach Anschlag der Anschlagfläche (114) gegen den Anschlagblock (115) von dem Griff entfernbar ist.

## Claims

1. A key device having a key element (110) for locking a hammer gun or bolt gun (100) comprising a trigger rod (120) which can be reciprocated by a trigger, said key element (110) being a releasably securely attachable component of the gun housing, **characterized in that** the key element (110) is in the form of a rear portion of the grip (102) of the gun (100).

2. The device as defined in claim 1, **characterized in that** the key element (110) is coupled with a movably mounted gate element (130) having a shift gate (131) for guiding the trigger rod (120), and when the key element (110) is inserted in the gun (100), the gate element (130) is in a first position, in which the shift gate (131) of the movably mounted gate element (130) is oriented so as to enable interaction between the trigger rod (120) and the bolt (140) for the purpose of cocking and releasing the bolt (140).

3. The device as defined in claim 2, **characterized in that** the gate element (130) is biased by a key spring (111) such that when the key element (110) is removed from the gun the gate element (130) is in a biased second position in which the trigger rod (120) is oriented so as to prevent interaction between the trigger rod (120) and the bolt (140) and, if necessary, to decock a cocked bolt (140).

4. The device as defined in claim 3, **characterized in that** when the key element (110) is absent from the gun (100), the gate element (130) is in a third position due to the action of the key spring (111), in which position both interaction between the trigger rod (120) and the bolt (140) and interaction between a bolt stop (141) and the bolt (140) are prevented such that a breech block (150) containing the bolt (140) can be totally removed from the gun (100).

5. The device as defined in any one of the previous claims, **characterized in that** the gate element (130) is coupled, in the region of one end thereof, with a push stick (132), which is at least indirectly connected to the key element (110) .

6. The device as defined in claim 5, **characterized in that** coupling of the push stick (132) with the gate element (130) is effected with the aid of a protrusion (133) on the push stick, which protrusion engages a recess (134) formed in the region of the end of the gate element (130).

7. The device as defined in claim 4 and claim 5, **characterized in that** the bolt stop (141) is formed in the region of one end of the push stick (132).

8. The device as defined in any one of claims 5 to 7, **characterized in that** the push stick (132) is connected at its other end to a slide bar (135) coupled with the key element (110).

9. The device as defined in any one of the previous claims, **characterized in that** the gate element (130) is at its other end rotatable about a fulcrum (136).

10. The device as defined in any one of claims 2 to 9, **characterized in that** in the shift gate (131) of the gate element (130) a sliding member connected to the trigger rod (120) is mounted for reciprocation.

11. The device as defined in claim 10, **characterized in that** the shift gate (131) is substantially of linearly straight design.

12. The device as defined in any one of claims 2 to 11, **characterized in that** interaction between the trigger rod (120) and the bolt (140) is effected **in that** a trigger rod mandril (120) connected to the trigger rod (121) abuts against a projection (143) of a bolt entrainer (142) connected to the bolt (140).

13. The device as defined in any one of claims 4 to 12, **characterized in that** interaction between the bolt stop (141) and the bolt (140) is effected **in that** the bolt stop (141) abuts against a bolt entrainer (142) that is connected to the bolt (140).

14. The device as defined in any one of claims 2 to 11, **characterized in that** the key element (110) comprises a locking element (112), which is biased toward a locking block (113), and the key element (110), when inserted, is braced against an arresting block (103) of the grip (102).

15. The device as defined in claim 14, **characterized in that** the key element (110) is provided with a mandrel (104), which can be releasably inserted into a recess (138) in the slide bar (135).

16. The device as defined in claim 15, **characterized in that** when the locking element (112) is released from the locking block (113) by means of manual force exerted on the locking element (112), the key element (110) connected to the slide bar (135) via the mandrel (104) can be moved by the action of the key spring (111) urging the slide bar (135) in the expanding direction of the key spring (111) until a stop limit surface (114) of the key element (110) hits a stop block (115) anchored in the grip.

17. The device as defined in claim 16, **characterized in that** when the stop limit surface (114) has hit the stop block (115), the key element (110) can be removed from the grip (102).

## Revendications

1. Dispositif à clé avec un élément à clé (110) servant à verrouiller une arme (100) à chien ou à pivot pourvue d'une tige de détente (120) pouvant être animée d'un mouvement de va-et-vient par une languette de détente, l'élément à clé (110) étant un composant à fixation amovible de la carcasse de l'arme, **caractérisé en ce que** l'élément à clé (110) est réalisé sous forme de dos de la poignée de l'arme (100).

2. Dispositif la revendication 1, **caractérisé en ce que** l'élément à clé (110) est accouplé avec un élément de coulisse (130) logé de manière mobile et pourvu d'une coulisse (131) destinée à guider la tige de détente (120), l'élément de coulisse (130) étant disposé dans une première position quand l'élément à clé (110) est inséré dans l'arme (100), première position dans laquelle la coulisse (131) de l'élément de coulisse (130) logé de manière mobile est orientée de manière à permettre un agissement concomitant de la tige de détente (120) avec la goupille (140) afin de serrer et de libérer la goupille (140).

3. Dispositif selon la revendication 2, **caractérisé en ce que** l'élément de coulisse est précontraint par un ressort à clé (111) de telle manière que, lorsque l'élément à clé (110) est libéré de l'arme (100), l'élément de coulisse (130) est disposé dans une deuxième position précontrainte, dans laquelle la tige de détente (120) est orientée de manière à empêcher un agissement concomitant de la tige de détente (120) avec la goupille (140) et à détendre éventuellement une goupille (140) serrée.

4. Dispositif selon la revendication 3, **caractérisé en ce que** quand l'élément à clé (110) est absent de l'arme, l'élément de coulisse (130) est disposé dans une troisième position par l'effet du ressort à clé (111), troisième position dans laquelle à la fois un agissement concomitant de la tige de détente (120) avec la goupille et un agissement concomitant d'une butée de la goupille (141) avec la goupille (140) sont empêchés, de telle sorte qu'une culasse dans laquelle la goupille (140) est logée peut être retirée dans son ensemble de l'arme (100).

5. Dispositif selon l'une des revendications précédentes, **caractérisé en ce que** l'élément de coulisse (130) est accouplé au niveau d'une des ses extrémités avec un coulisseau (132) relié au moins indirectement avec l'élément à clé (110).

6. Dispositif selon la revendication 5, **caractérisé en ce que** l'accouplement du coulisseau (132) avec l'élément de coulisse (130) est provoqué à l'aide d'une saillie du coulisseau (133) qui s'engage dans un évidement (134) pratiqué au niveau de l'une des extrémités de l'élément de coulisse (130).

7. Dispositif selon les revendications 4 et 5, **caractérisé en ce que** la butée de la goupille (141) est façonnée au niveau de l'une des extrémités du coulisseau (132).

8. Dispositif selon une des revendications de 5 à 7, **caractérisé en ce que** le coulisseau (132) est relié au niveau de son autre extrémité avec une bielle (135) accouplée à l'élément à clé (110).

9. Dispositif selon l'une des revendications précédentes, **caractérisé en ce que** l'élément de coulisse (130) peut pivoter autour d'un centre de rotation (136) au niveau de son autre extrémité.

10. Dispositif selon l'une des revendications de 2 à 9, **caractérisé en ce qu'**une pièce coulissante (137) reliée à la tige de détente (120) est logée dans la coulisse (131) de l'élément de coulisse (130) de façon à pouvoir effectuer un mouvement de va-et-vient.

11. Dispositif selon la revendication 10, **caractérisé en ce que** la coulisse (131) est réalisée principalement sous forme linéaire.

12. Dispositif selon l'une des revendications de 2 à 11, **caractérisé en ce qu'**un agissement concomitant de la tige de détente (120) avec la goupille (140) est provoqué **en ce qu'**un goujon de la tige de détente (121), goujon relié à la tige de détente (120), est adjacent à une saillie (143) d'un entraîneur de goupille (142) relié à la goupille (140).

13. Dispositif selon l'une des revendications de 4 à 12, **caractérisé en ce qu'**un agissement concomitant de la butée de la goupille (141) avec la goupille (140) est provoqué **en ce que** la butée de la goupille (141) est adjacente à la saillie (143) de l'entraîneur de goupille (142) relié à la goupille (140).

14. Dispositif selon l'une des revendications de 2 à 13, **caractérisé en ce que** l'élément à clé (110) comprend un élément d'enclenchement (112) précontraint en direction d'un bloc d'enclenchement (113), l'élément à clé (110) étant, à l'état d'utilisation, appuyé contre un bloc de blocage (103) de la poignée.

15. Dispositif selon la revendication 14, **caractérisé en ce que** l'élément à clé (110) est pourvu d'un goujon (104) pouvant être introduit de manière amovible dans un évidement (138) de la bielle (135).

16. Dispositif selon la revendication 15, **caractérisé en ce que** lorsque l'élément d'enclenchement (112) est libéré du bloc d'enclenchement (113) par une force exercée manuellement contre l'élément d'enclenchement (112), l'élément à clé (110) relié à la bielle (135) par l'intermédiaire du goujon (104) est, par l'effet du ressort à clé (111) précontraignant la bielle (135), déplaçable dans le sens d'expansion du ressort à clé (111) jusqu'à ce qu'une surface de butée (114) de l'élément à clé (110) bute contre un bloc de butée (115) ancré dans la poignée, bloc de butée auquel est elle alors adjacente.

17. Dispositif selon la revendication 16, **caractérisé en ce que** l'élément à clé (110) peut être retiré de la poignée une fois que la surface de butée (114) bute contre le bloc de butée (115).
